# EUROPÄISCHE PATENTSCHRIFT

(11) **EP 0 232 393 B1**
(45) Veröffentlichungstag und Bekanntmachung des Hinweises auf die Patenterteilung: **09.11.1988**
(21) Anmeldenummer: 86905192.0
(22) Anmeldetag: 14.08.1986
(51) Int. Cl.: F02D 1/04

(54) **FLIEHKRAFTDREHZAHLREGLER VON KRAFTSTOFFEINSPRITZPUMPEN**
CENTRIFUGAL-FORCE RPM REGULATOR FOR FUEL INJECTION PUMPS
REGULATEUR DU NOMBRE DE TOURS/MINUTE A FORCE CENTRIFUGE, POUR POMPES D'INJECTION DE CARBURANT

(30) Priorität: 16.08.1985 DE 3529449; 31.07.1986 DE 3625985
(43) Veröffentlichungstag der Anmeldung: 19.08.1987
(73) Patentinhaber: ROBERT BOSCH GMBH, 70442 Stuttgart (DE)
(72) Erfinder: BRÜHMANN, Werner, D-7000 Stuttgart 31 (DE); RITTER, Ernst, D-7000 Stuttgart 30 (DE)
(86) Internationale Anmeldenummer: DE8600332
(87) Internationale Veröffentlichungsnummer: WO8701162

(56) Entgegenhaltungen:
- Ab-s-tr act s o
- AT-C- 301 949
- DE-A- 2 224 758
- DE-B- 1 080 814
- DE-B- 1 185 413
- FR-A- 2 020 893
- FR-A- 2 220 676
- GB-A- 2 043 296
- Bosch, Technische Unterrichtung VDT-VBP 210/1 DE, S. 29, (1975), R. Bosch GmbH, Stuttgart (DE)

## Beschreibung

### Stand der Technik

Die Erfindung geht aus von einem Fliehkraftdrehzahlregler von Kraftstoffeinspritzpumpen nach der Gattung des Hauptanspruchs. Derartige Drehzahlregler sind als Verstellregler oder Leerlaufenddrehzahlregler von der Firma Bosch unter der Bezeichnung EP/RSV .und EP/RSF auf dem Markt (vergleiche auch Basch, Technische Unterrichtung VDT-UBP 210/1 De. S. 29, (1975)). Bei diesen in Großserie hergestellten Drehzahlreglern weichen die theoretisch sehr genau festgelegten Lager - und Angriffspunkte infolge Fertigungsfehlern von den vorgesehenen Stellen ab. Diese Abweichungen können entweder durch nachträgliche und damit teure Bearbeitung der betroffenen Teile korrigiert werden oder sie müssen durch entsprechende Ausbildung der Regierteile kompensiert werden. Eine solche Kompensation ist beispielsweise beim doppelarmigen Führungshebel mit seiner kastenförmigen Konstruktion erreicht, indem dieser torsionsweich ausgeführt ist. Die Torsionsweichheit hat jedoch den Nachteil, daß dadurch die Regelung im Ganzen ungenau wird und zu großen Streuungen neigt und daß dadurch die Einstellbarkeit des Reglers wesentlich erschwert wird.

Wenn der Regler zudem mit einer Angleichvorrichtung arbeitet, bei der, wie bei diesen EP/RS-Reglern, eine « Kraftstoffangleichung » erzielt wird, indem der Gelenkkopf mit seiner dem Fliehkraftversteller abgewandten Seite auf einen durch eine Angleichfeder belasteten Angleichbolzen stößt, so besteht die Gefahr, daß immer dann, wenn aufgrund der Torsion des Führungshebels der Gelenkkopf schräg zur Angriffsfläche des Angleichbolzens steht, eine Angriffspunktverschiebung und dadurch ungewünschte Änderung. der vorgesehenen « Angleichung » stattfindet.

Hinzu kommen Regelungsfehler, die auf Reibungsverluste des Reglers zurückzuführen sind, welche beispielsweise bei der Übertragung der Fliehgewichtsverstellkräfte auf den Führungshebel und von dort auf das Fördermengenverstellglied auftreten. Diese Reibungsverluste nehmen naturgemäß zu, wenn aufgrund von Torsionsweichheit oder sonstigen Verwindungen im Regiergestänge Verspannungen auftreten. Reibungsverluste und Verwindungen entstehen besonders bei Fluchtungsfehlern, das heißt, wenn die Kraftübertragung nicht in der durch die Fliehkraftverstellerachse bestimmten Verstellrichtung erfolgt, so daß Kippmomente entstehen, was sich besonders nachteilig an den Stellen auswirkt, an denen die Kraftübertragung über Formschlußflächen statt über Punkte oder Linien erfolgt. Abweichungen von der Verstellrichtung können beispielsweise einen außermittigen Kraftangriff der Fliehkräfte des Fliehkraftverstellers zur Folge haben. wobei-diese einseitigen Belastungen in bestimmten Drehzahlbereichen zu einer Verhakung der relativ zueinander verschiebbaren Teile führen kann. Diese ungewünschten Querkräfte bewirken auch deshalb eine Verschlechterung der Reglerqualität, weil die tatsächlichen Kraftübertragungslinien von den ursprünglich vorgesehenen fluchtenden Linien abweichen.

In Bezug auf die jedem Regler zugrundeliegende Reglerkurve wirken sich diese beschriebenen Mängel einerseits darin aus, daß diese Reglerkurve eine verhältnismäßig große Streuung aufweist und daß außerdem beim Übergang zur Abregelung ein weicher Übergang statt eines scharfen Knickes vorhanden ist. Zur Definition einer exakten Reglerkurve ist es aber erforderlich, daß Rastpunkte für die Einstellung gegeben sind. beispielsweise beim Übergang zur Abregelung. Diese Nachteile wirken sich besonders beim Leerlaufenddrehzahlregler aus, bei dem die Abregelung zur Vermeidung von insbesondere Motorschäden dadurch erst ab einer bestimmten Drehzahl beginnen darf, die durch einen nicht vorhandenen Rastpunkt nicht einstellbar ist. Nur wenn die Höchstdrehzahl des Motors über die Kraftstoffeinspritzpumpe sehr präzise eingeregelt werden kann, ist die volle Ausnutzung dieser Enddrehzahl des Motors möglich.

Bei einem anderen bekannten Fliehkraftdrehzahlregler der eingangs genannten Art (DE-PS 1 011 223) ist das als Verstellmuffe ausgebildete Verstellstück auf einem Wellenstummel des Fliehgewichtsverstellers geführt und greift über ein Wälzlager, in das der Gelenkkopf mit einem entsprechenden Zapfen gesteckt ist, axial an diesem an. Der Gelenkkopf weist quer zur Verstellrichtung verlaufende Achsstummel auf, an denen die Laschen des Führungshebels über nach unten offene Langlöcher angreifen. Diese Ausführung hat den Nachteil, daß konstruktive Ungenauigkeiten der Hebellager sowie Fluchtungsfehler der Stellbewegungen entweder nicht ausgeglichen werden oder durch Torsionsnachgiebigkeit des Führungshebels ausgeglichen werden, was beides entweder zu hoher Reibung oder den obengenannten Reglerfehlern führt.

### Vorteile der Erfindung

Der erfindungsgemäße Fliehkraftdrehzahlregler mit den kennzeichnenden Merkmalen des Hauptanspruches hat demgegenüber verschiedene Vorteile :
- Der Führungshebel kann weitgehend torsionsstarr ausgebildet werden, um mit einem derartigen steifen Führungshebel eine nahezu fehlerfreie Übertragung der einseitig angreifenden Regelhebelkraft zu erzielen und außerdem auch eine Verringerung der Nacharbeit am Führungshebel zu erhalten ;
- Fertigungsbedingte Ungenauigkeiten, die vor allem zu Fluchtungsfehlern führen, können vollständig und ohne Verwindungsproblem der Hebel bzw. ohne Kraftaufwand ausgeglichen werden ;
- Die Kraftübertragung vom Gelenkkopf auf den Führungshebel erfolgt über Linienberührung innerhalb des Kreuzlagers anstatt über Punktberührung, wie beispielsweise beim Kugelkopf, so daß erstens ein geringerer Verschleiß auftritt und zweitens eine höhere Belastung möglich ist ;
- Die Kraftübertragung der Verstellkräfte beispielsweise vom Verstellstück auf den Gelenkkopf kann querkraftfrei erfolgen, da sich die Achse aufgrund der Ovalität der die Achse aufnehmenden Bohrung in dem erforderlichen Maß um das Kreuzlager schwenken läßt, so daß vor allem auch der Kraftangriff weitgehend in der Mitte der Achse und somit in der gewünschten Kraftlinie erfolgt. Der doppelarmige Führungshebel kann sich dann auch noch bei einseitigem größeren Widerstand leicht verwinden, ohne daß deshalb der Kraftangriffspunkt aus dieser Kraftlinie verschoben wird, beispielsweise zu einem der beiden Laschen hin. Nach einer vorteilhaften Ausgestaltung der Erfindung ist als Kreuzlager ein den Gelenkkopf mindestens teilweise und die Achse durchdringender Bolzen vorhanden, so daß die Zentrierung auf einen Kraftangriffspunkt exakt zwischen den beiden Laschen des Führungshebels gewährleistet ist. Die Lösung kann bevorzugt bei einem Regler angewendet werden, bei dem in an sich bekannter Weise der Führungshebel mit seitlichem Spiel auf dem Schwenklager angeordnet ist.

Nach einer anderen vorteilhaften Ausgestaltung der Erfindung ist als Kreuzlager ein den Gelenkkopf mindestens teilweise durchdringender und von der Achse durchdrungener Kreuzbolzen vorhanden, wodurch eine einfachere Konstruktion für die Montage erzielbar ist. Nach einer weiteren Ausgestaltung der Erfindung ist zwischen dem Gelenkkopf und den Laschen ein Spiel vorhanden, wodurch ein leichtes seitliches Verschieben des Gelenkkopfes in Bezug auf den Führungshebel und in Bezug auf die zentrale Kraftlinie möglich ist; wenn beispielsweise ein fertigungsbedingter seitlicher Versatz von Führungshebel zu Fliehgewichtsversteller gegeben ist. Diese Verschiebung des Gelenkkopfes kann auf der Achse erfolgen oder aber durch Verschieben der Achsenden in den Laschen des Führungshebels.

Nach einer zusätzlichen Ausgestaltung der Erfindung sind die Achsenden fest mit den Laschen des Führungshebelsverbunden, um dadurch dessen Steifigkeit zu verbessern. In gleiche Richtung geht eine weitere Ausgestaltung der Erfindung gemäß der zwischen den Laschen als eine der Querverbindungen nahe des Schwenklagers des Führungshebels ein beiderseits fest mit den Lasehen verbundener - beispielsweise vernieteter - Abstandsbolzen vorhanden ist.

Weitere Vorteile und vorteilhafte Ausgestaltungen der Erfindung sind der nachfolgenden Beschreibung, der Zeichnung und den Ansprüchen entnehmbar:
Zeichnung

Zwei Ausführungsbeispiele des Gegenstandes der Erfindung sind in der Zeichnung dargestellt und werden im folgenden näher beschrieben.

Es zeigen Fig.1 eine perspektivische Darstellung der wesentlichen Teile des Reglers mit schematisch dargestellten ergänzenden Teilen des Reglers ; Fig. 2 einen Längsschnitt durch den Bereich des Fliehgewichtsverstellers und Gelenkkopfes des ersten Ausführungsbeispiels ; Fig. 3 einen Schnitt durch den Gelenkkopf nach Linie III-III in Fig. 2 und Fig. 4 bis 6 das zweite Ausführungsbeispiel in drei Schnitten bzw. Ansichten.

### Beschreibung der Ausführungsbeispiele

Bei der allgemeinen perspektivischen Darstellung eines erfindungsgemäßen Reglers in Fig. 1 ist mit 1 ein Fliehgewichtsversteller bezeichnet. der auf ein Verstellstück wirkt, welches über ein Hebelsystem 3 auf ein nur schematisch dargestelltes Mengensteuerglied 4 wirkt. In das Hebelsystem 3 kann willkürlich über einen Verstellhebel 5 eingegriffen werden.

Bei dem in Fig. 1 rein schematisch und in Fig. 2 dargestellten Fliehgewichtsversteller 1 wirken Fliehgewichte 6 über Winkelhebel 7 auf das Verstellstück 2, wobei die Verstellkräfte den Fliehkräften und dadurch der Drehzahl entsprechen. Der Fliehgewichtsversteller 1 wird über eine Welle 8 angetrieben, deren Ende 9 in einer Innenbohrung 10 des Verstellstückes 2 geführt ist. Die Fliehgewichte 6 mit Hebeln 7 sind an Traversen 11 gelagert, welche mit der Welle 8 rotieren.

Bei dem in den Figuren 2 und 3 dargestellten ersten Ausführungsbeispiel ist das Verstellstück 2 jeweils in anderen Teilschnitten dargestellt. Das Verstellstück 2 weist einen Bund 12 auf, der drehsymmetrisch ausgebildet ist und an dessen dem Fliehgewichtsversteller 1 zugewandten Seite unter Zwischenschaltung eines Wälzlagers 13 die Hebel 7 des Fliehgewichtsverstellers 1 angreifen. Innerhalb des Wälzlagers 13 ist ein Muffenteil 14 des Verstellstückes 2 angeordnet, in dessen Innenbohrung 10 das Ende der Welle 8 ragt, auf dem das Verstellstück 2 axial verschiebbar ist. Auf der diesem Muffenteil 14 abgewandten Seite des Bundes 12 ist ein Gelenkkopf 15 vorgesehen, der bei diesem ersten Ausführungsbeispiel einstückig mit dem Verstellstück 2 ausgebildet ist und der ein Kreuzlager aufweist mit einer Querbohrung 16 länglichen Querschnitts (Langloch), durch die eine Achse 17 ragt. Gelenkkopf 15 und Achse 17 werden durch einen beide durchquerenden Bolzen 18 zueinander fixiert, so daß die Achse 17 um einen bestimmten durch den Querschnitt der Querbohrung 16 begrenzten Winkel um den Bolzen 18 schwenkbar ist (Fig. 3).

Von dem dargestellten Hebelsystem 3 sind auf den freien Achsenden 19 der Achse 17 die Enden von Laschen 20 eines doppelarmig ausgebildeten Führungshebels 21 und die Enden eines ebenfalls doppelarmig ausgebildeten Umlenkhebels 22 gelagert. Das Umlenkhebelpaar 22 ist durch einen Stift 23 miteinander verbunden. Am einen Arm des Umlenkhebels 22 greift übereine Kurbel 24, die nur schematisch dargestellt ist, der Verstellhebel 5 an. Am freien Ende des anderen Armes des Umlenkhebels 22 ist eine Schwenkachse 25 für einen Regelhebel 26 angeordnet, welcher am einen Ende 27 im Reglergehäuse gelagert ist und am anderen Ende 28 das Mengensteuerglied 4, insbesondere eine Regelstange, anlenkt. Die der Achse 17 abgewandten Enden des Führungshebels 21 sind über ein ortsfestes Schwenklager 29, auf dem auch das Ende eines Krafthebels 30 gelagert ist, im Reglergehäuse schwenkbar angeordnet. An dem Krafthebel greift eine der Fliehkraft entgegenwirkende Regier^{f}eder 31 an. Der Krafthebel 30 stützt sich mit seinem Ende 32 an einem Anschlag 33 des Gehäuses ab. Zwischen Gelenkkopf 15 und Krafthebel 30 ist eine Angleichvorrichtung 34 mit Angleichfeder 35 vorgesehen, welche erst ab einer bestimmten Fliehkraft bzw. Drehzahl nachgibt und damit die bis dahin durch die Reglerfeder 31 bestimmte Kennlinie des Reglers beeinflußt. Die Einspritzmenge wird so der vom Motor rußfrei verbrennbaren Menge « angeg lichen.".

Dieser erfindungsgemäße im ersten Ausführungsbeispiel als Leerlaufenddrehzahlregler aus- . gebildete Fliehkraftdrehzahlregler arbeitet wie folgt : Wenn bei einer bestimmten Einstellung des Verstellhebels 5 die Endabregeldrehzahl überschritten wird, wird durch die Fliehkraft der Fliehgewichte 6 über die Winkelhebel 7 eine Kraft auf das Verstellstück 2 ausgeübt, die dieses entgegen der Kraft der Feder 31 bzw. 35 verschiebt. Hierbei wird über die Achse 17 das Führungshebelpaar 21 verschoben und nimmt dabei-den Regelhebel 26 und Krafthebel 30 mit. Durch die Mitnahme des Regelhebels 26 wird das Mengensteuerglied 4 in eine Lage für geringere Einspritzmenge verschoben, und durch die Mitnahme des Krafthebels 30 muß die Feder 31 bzw. 35 überwunden werden solange, bis eine neue Gleichgewichtslage erreicht ist. Bevor diese Grenzdrehzahl erreicht wird, kann über den Verstellhebel 5 die Einspritzmenge zum Beschleunigen und Abbremsen des Motors willkürlich eingestellt werden. Hierfür wird durch die Kurbel 24 der Umlenkhebel 22 verstellt, wodurch über die Schwenkachse 25 ebenfalls der Regelhebel 26 in eine gewünschte Stellung geschwenkt wird. Die Regelung der Leerlaufdrehzahl funktioniert im Prinzip wie die der Enddrehzahl mit dem Unterschied, daß, sobald der Motor eine gewisse Drehzahl unterschreitet, der Drehzahlregler das Mengensteuerglied 4 in eine Lage für größere Einspritzmengen bringt, bis auch hier wieder ein Gleichgewicht erzielt ist.

Natürlich ist die Erfindung genauso gut. anwendbar bei Verstellreglern (Alldrehzahlreglern). Bei diesen Alldrehzahlreglern wird im Gegensatz zum Leerlaufenddrehzahlregler auch die Zwischendrehzahl geregelt, die bei letzterem willkürlich einstellbar ist, so daß die Hebelanordnung etwas von der in Fig. 1 gezeigten abweicht.

Der Umlenkhebel 22 ist nicht erforderlich und die Regelfäder greift einerseits wiederum am Krafthebel an, andererseits aber im Unterschied zum Leerlaufenddrehzahlregler an einem durch den willkürlich verstellbaren Verstellhebel verstellbaren Schwenkhebel, wobei sich je nach Schwenklage die Vorspannung der Regelfeder ändert. So ist es durchaus möglich, daß das zweite in den Figuren 4 bis 6 dargestellte Ausführuhgsbeispiel bei Verstellreglern Anwendung findet, wie auch das erste Ausführungsbeispiel bei diesen Reglern verwendet werden kann. Da die Erfindung bei beiden Reglerarten verwendbar ist, ist auf eine nähere Beschreibung eines Verstellreglers im einzelnen verzichtet.

Vom zweiten Ausführungsbeispiel ist nur der Führungshebel 121 in seiner kastenartigen Form und der Gelenkkopf 115 dargestellt und zwar in Fig. 4 als Längsschnitt, in Fig. 5 als Teilschnitt und Ansicht gemäß Linie V-V in Fig. 4 und in Fig. 6 als Schnitt nach Linie VI-VI in Fig. 4.

Der Führungshebel 121 weist auch hier seine zwei Laschen 120 auf, die durch die Achse 117 des Gelenkkopfes 115 und durch einen Abstandsbolzen 37 am anderen Ende des Hebels fest miteinander verbunden sind. Die Verbindung ist hier durch Vernieten der Achsenden 119 bzw. der Enden des Abstandsbolzens 37 ausgeführt. Eine zusätzliche Versteifung wird durch eine Buchse '38 erreicht, die zwischen den beiden Laschen 120 eingeklemmt ist und in der ein Lagerbolzen 39 mit axialer Einspannung geführt ist, auf dem der Regelhebel 126 gelagert ist. Auf diese Weise entsteht ein verhältnismäßig verwindungssteifes System, bei dem die Anordung des ortsfesten Schwenklagers 129 zur Versteifung beiträgt.

.Im Unterschied zum ersten Ausführungsbeispiel ist hier der Gelenkkopf 115 getrennt von dem Verstellstück 2 ausgebildet und weist zum Fliehkraftversteller hin ein Steckstück 40 auf. Im Unterschied zum ersten Ausführungsbeispiel durchdringt hier die Achse 117 einen Kreuzbolzen 36, der jedoch ebenfalls den Gelenkkopf 115 durchquert. Zwischen dem Gelenkkopf 115 und den Laschen 120 ist ein Spiel 41 vorhanden, so daß auch eine quer zur durch den Doppelpfeil I angedeuteten Verstellrichtung mögliche Verschiebung des Gelenkkopfes 115 auf der Achse 117 gegeben ist.

## Patentansprüche

1. Fliehkraftdrehzahlregler von Kraftstoffeinspritzpumpen für Brennkraftmaschinen
- mit einem eine axiale Verstellbewegung eines Verstellstückes (2) entgegen der Kraft mindestens einer Feder (31) bewirkenden und motordrehzahlsynchron angetriebenen Fliehgewichtsversteller (1) ;
- mit einem der mindestens mittelbaren Übertragung der Verstellbewegung auf ein Fördermengenverstellglied (Regelstange) dienenden, hierzu auf einem Schwenklager (29) gelagerten und aus zwei fest miteinander verbundenen gleichlaufenden Laschen (20) - somit doppelarmig - (kastenförmig) ausgebildeten Führungshebel (21), an dem mindestens mittelbar die Feder (31) angreift :
- und mit einem Gelenkkopf (15) zwischen Verstellstück (2) und Führungshebel (21), der einerseits zum Verstellstück hin eine in Verstellrichtung des Verstellstückes (2) gegebene Verbindung hat und der andererseits über zwei nämlich je an einer der Laschen (20) angreifenden Achsenden (19) mit dem Führungshebel (21) verbunden ist,
dadurch gekennzeichnet,
- daß die Laschen (20) über Querverbindungen (17, 37, 38) einen in sich steifen Rahmen bilden
- daß die Achsenden (19) solche einer den Gelenkkopf (15) durchdringenden Achse (17) sind
- daß die Achse (17) in einer im Gelenkkopf (15) vorhandenen weitgehend senkrecht zur Verstellrichtung und den Laschen (20) verlaufenden Bohrung (16) angeordnet ist
- daß die Bohrung (16) einen in Verstellrichtung länglich ausgebildeten (ovalen) Querschnitt aufweist und
- daß die Achse (17) durch ein senkrecht zu ihr und zur Verstellrichtung verlaufendes Kreuzlager (18, 36) etwa in der Längsmitte der Achse (17) in der Bohrung (16) gelagert ist, so daß sie eine begrenzte Schwenkbewegung in der Bohrung
(16) um das Kreuzlager ausführen kann.

2. Fliehkraftdrehzahlregler nach Anspruch 1, dadurch gekennzeichnet, daß als Kreuzlager ein den Gelenkkopf (15) mindestens teilweise und die Achse (17) vollständig durchdringender Bolzen (18) vorhanden ist.

3. Fliehkraftdrehzahlregler nach Anspruch 1, dadurch gekennzeichnet, daß als Kreuzlager ein den Gelenkkopf (115) mindestens teilweise durchdringender und von der Achse (117) vollständig durchdrungener Kreuzbolzen (36) vorhanden ist.

4. Fliehkraftdrehzahlregler nach einem der vorhergehenden Ansprüche, dadurch gekennzeichnet. daß zwischen dem Gelenkkopf (15) und den Laschen (20) des Führungshebels (21) ein Spiel vorhanden ist.

5. Fliehkraftdrehzahlregler nach einem der vorhergehenden Ansprüche, dadurch gekennzeichnet, daß die Achsenden (119) fest mit den Laschen (120) verbunden sind.

6. Fliehkraftdrehzahlregler nach einem der vorhergehenden Ansprüche, dadurch gekennzeichnet, daß zwischen den Laschen (120) nahe des Schwenklagers (129) des Führungshebels (121) ein als Querverbindung dienender beiderseits mit den Laschen fest verbundener Abstandsbolzen (37) vorhanden ist.

## Claims

1. Centrifugal speed governor of fuel injection pumps for internal combustion engines,
- having a centrifugal-weight regulator (1) producing an axial regulating movement of a regulating piece (2) against the force of at least one spring (31) and driven in synchronism with the engine speed ;
- having a guide lever (21) which serves to at least indirectly transmit the regulating movement to a delivery-quantity regulating member (control rod), is mounted for this purpose on a pivot bearing (29), consists of two brackets (20), firmly connected to one another and running in the same direction, and is thus of double-armed (box- shaped) configuration and on which the spring (31) acts at least indirectly ;
- and having an articulated head (15) between regulating piece (2) and guide lever (21) which on one side, towards the regulating piece, has a connection provided in the regulating direction of the regulating piece (2) and on the other side is connected to the guide lever (21) via two spindle ends (19), each acting, that is, on one of the brackets (20),
characterized in that
- the brackets (20), via transverse connections (17, 37, 38), form an inherently rigid frame,
- the spindle ends (19) are such as have a spindle (17) penetrating through the articulated head (15),
- the spindle (17) is arranged in a bore (16) which is present in the articulated head (15) and runs largely at right angles to the regulating direction and the brackets (20),
- the bore (16) has a cross-section of elongated configuration (oval) in the regulating direction. and
- the spindle (17) is mounted in the bore (16) approximately in the longitudinal centre of the spindle (17) by a cross bearing (18, 36) running at right angles to it and to the regulating direction, so that it can execute a limited pivoting movement in the bore (16) about the cross bearing.

2. Centrifugal speed governor according to Claim 1, characterized in that a bolt (18) penetrating at least partly through the articulated head (15) and completely through the spindle (17) is present as the cross bearing.

3. Centrifugal speed governor according to Claim 1, characterized in that a cross bolt (36) which penetrates at least partly through the articulated head (115) and through which the spin- die (117) completely penetrates is present as the cross bearing.

4. Centrifugal speed governor according to any of the preceding claims, characterized in that a clearance is present between the articulated head (15) and the brackets (20) of the guide lever (21).

5. Centrifugal speed governor according to any of the preceding claims, characterized in that the spindle ends (119) are firmly connected to the brackets (120).

6. Centrifugal speed governor according to any of the preceding claims, characterized in that a spacer bolt (37) is present between the brackets (120), near to the pivot bearing (129) of the guide lever (121), which spacer bolt (37) serves as a transverse connection and is firmly connected on both sides to the brackets.

## Revendications

1: Régulateur centrifuge de vitesse de rotation de pompes d'injection de carburant pour moteurs à combustion interne
- avec un régulateur à force centrifuge (1), provoquant un mouvement de réglage axial d'une pièce de réglage (2), face à l'action d'au moins un ressort (31) et entraîné de manière synchrone par rapport à la vitesse de rotation du moteur ;
- avec un levier de guidage (21), réalisé avec deux bras (en forme de caisson), qu'attaque au moins indirectement le ressort (31), servant à la transmission au moins indirecte du mouvement de réglage sur un organe de réglage de débit (tige de réglage), guidé à cet effet sur un palier pivotant (29) et se composant de deux attaches (20) rigidement reliées entre elles et exécutant un même mouvement,
- et avec une tête articulée (15), située entre la pièce de réglage (2) et le levier de réglage (21), qui possède d'un côté une liaison donnée, par rapport à la pièce de réglage et dans le sens de réglage de la pièce de réglage (2) et qui est reliée de l'autre côté au levier de guidage (21), au moyen de deux extrémités d'axe (19), attaquant chacune l'une des attaches (20),
caractérisé en ce que,
- les attaches (20) forment un cadre rigide en soi, au moyen de liaisons transversales (17, 37, 38) les extrémités d'axe (19) sont celles d'un axe (17), traversant la tête articulée (15)
- l'axe (17) est disposé dans un alésage (16), existant dans la tête articulée (15) et se développant principalement perpendiculairement par rapport à la direction de réglage et aux attaches (20j
- l'alésage (16) possède une section conçue de manière oblongue (ovale) dans la direction du réglage et
- l'axe (17) étant guidé dans l'alésage (16), par un palier à croisillon (18, 36) se développant perpendiculairement par rapport à lui et à la direction de réglage, approximativement dans l'axe longitudinal de l'axe (17), de telle sorte qu'il puisse exécuter dans l'alésage (16) un mouvement de pivotement limité, autour du palier à croisillon.

2. Régulateur centrifuge de vitesse de rotation selon la revendication 1, caractérisé en ce qu'un boulon (18) traversant au moins partiellement la tête articulée (15) et entièrement l'axe (17) existe comme palier à croisillon.

3. Régulateur centrifuge de vitesse de rotation selon la revendication 1, caractérisé en ce qu'un boulon en croix (36) existe pour palier à croisillon, - traversant au moins partiellement la tête articulée (115) et étant entièrement traversé par l'axe (117).

4. Régulateur centrifuge de vitesse de rotation selon l'une des revendications précédentes, caractérisé en ce qu'il existe un jeu entre la tête articulée (15) et les attaches (20) du levier de guidage (21).

5. Régulateur centrifuge de vitesse de rotation selon l'une des revendications précédentes, caractérisé en ce que les extrémités d'axe (119) sont rigidement reliées aux attaches (120).

6. Régulateur centrifuge de vitesse de rotations selon l'une des revendications précédentes, caractérisé en ce qu'un boulon d'écartement (37), rigidement lié des deux côtés aux attaches, existe entre les attaches (120), au voisinage du palier pivotant (129) du levier de. guidage (121) et servant de liaison transversale.
